# EUROPÄISCHE PATENTSCHRIFT

(11) **EP 0 025 785 B1**
(45) Veröffentlichungstag und Bekanntmachung des Hinweises auf die Patenterteilung: **03.11.1982**
(21) Anmeldenummer: 80900396.5
(22) Anmeldetag: 27.02.1980
(51) Int. Cl.: A47K 10/48

(54) **HANDWASCHVORRICHTUNG**
UNIT FOR HAND WASHING
INSTALLATION POUR LE LAVAGE DES MAINS

(30) Priorität: 26.03.1979 CH 2800/79
(43) Veröffentlichungstag der Anmeldung: 01.04.1981
(73) Patentinhaber: Maschinenfabrik Ad. Schulthess & Co.AG., CH-8002 Zürich (CH)
(72) Erfinder: LIENHARD, Rolf, CH-8340 Hinwil (CH)
(74) Vertreter: Isler, Fritz, Dipl.-Ing.
(86) Internationale Anmeldenummer: CH8000029
(87) Internationale Veröffentlichungsnummer: WO8001983

## Beschreibung

Bekannte Handwaschanlagen weisen unter anderem wenigstens ein Waschbecken mit Wasserzuführung und Wasserablauf und eine Anordnung zum Trocknen der Hände auf. In der Vergangenheit wurde schon viel über die Hygiene in und um solche Handwaschanlagen diskutiert.

So wurde beispielsweise auch dargelegt, dass die Betätigung der Wasserventile nicht manuell erfolgen sollte, weil die Berührung derselben, die üblicherweise mit ungewaschenen Händen erfolgt, Keime irgendwelcher Art von Benützer zu Benützer übertragen könnte.

Weitschweifige Diskussionen über die bekannten Vorrichtungen zum Abtrocknen der Hände wurden ebenfalls schon veröffentlicht. So wird den mehrfach zu verwendenden Handtüchern jegliche Hygiene abgesprochen. Handtuchautomaten spenden bei genügend guter Wartung immer einen Abschnitt eines sauberen Teils einer Stoffbahn. Daneben sind Spender für Papierservietten oder auch von Stoffservietten zum Abtrocknen der Hände bekannt. Abgesehen von der oft unsorgfältigen Benützung, wobei die Servietten nicht ordentlich weggeräumt werden und/oder der Entwendung, sind wenigstens Teile davon der Luft im Raum ausgesetzt und wenn davon ausgegangen wird, dass der Raum immer voller Keime ist, von diesen beschlagen.

Als Alternative wurde dann der Warmlufthandtrockner geschaffen, bei dem Luft aus dem Raum oder Frischluft angesaugt wird und nach dem Durchlaufen durch einen Lufterhitzer in einem einzelnen oder in zwei sich kreuzenden Luftstrahlen nach unten geblasen wird. Aber auch hier wird der Hygiene nicht genügend Rechnung getragen, weil die Keime durch den relativ starken Luftstrom aus dem Warmlufthandtrockner im Raum herumgewirbelt werden könnten.

Es kann somit als nachgewiesen betrachtet werden, dass bis heute noch keine Handwaschanlage vorhanden ist, mit der unter hygienisch einwandfreien Bedingungen die Hände gewaschen und wieder abgetrocknet werden können.

Die Aufgabe der Erfindung besteht in der Verbesserung der oben umschriebenen prekären Verhältnisse durch Schaffung einer Handwaschvorrichtung mit Waschbecken, Wasserzuführung und Wasserablauf sowie mit einem Warmlufthandtrockner gemäß der US-A-4 144 596 bzw. gemäss dem Oberbegriff des unabhängigen Anspruchs.

Erfindungsgemäss wird diese Aufgabe durch die Merkmale im kennzeichnenden Teil des unabhängigen Anspruchs gelöst.

Nachfolgend wird ein Ausführungsbeispiel der Erfindung an Hand der Zeichnung beschrieben, in welcher
Figur 1 einen Seitenriss durch eine erfindungsgemässe Handwaschvorrichtung im Schnitt und
Figur 2 einen Aufriss der Handwaschvorrichtung nach Fig. 1, wobei die untere Partie aufgerissen dargestellt ist, zeigen.

In der Zeichnung wurden die Wandstärken des Gehäuses nicht besonders angegeben sondern nur deren markante Umrisse.

Das Gehäuse 10 umschliesst ein Waschbecken 11 mit einer Wasserzuführung 21 und einem Wasserablaufrohr 27 mit Geruchssyphon 28 sowie einen Warmlufthandtrockner 12 mit einem Ventilatorteil 20, einem Lufterhitzerteil 19 und einer Luftaustrittsöffnung 18. Neben der Wasserzuführung 21 verläuft eine zweite Leitung 23 für die Abgabe eines flüssigen Reinigungsmittels, wie beispielsweise flüssige Seife, das aus einem Vorratsbehälter 24 mittels einer Dosierpumpe 29 nach oben gepumpt wird. Die Wasserleitungsmündung 22, die Mündung 30 der Leitung 23 und die Luftaustrittsöffnung 18 sind im gleichen Gebiet nebeneinanderliegend angeordnet.

Das Gehäuse 10 ist doppelwandig gebaut und besteht aus einer Vorderwand 13 mit einer Aussenwand 130 und einer Innenwand 131, zwei Seitenwänden 14, 15 mit je einer Aussenwand 140, 150 und je einer Innenwand 141, 151 sowie einer Rückwand 16 mit einer Aussenwand 160 und einer Innenwand 161. Dazu sind noch ein Deckenteil 31 mit einer Aussenwand 310 und einer Innenwand 311 sowie ein Bodenteil 32 mit einer Aussenwand 320 und einer Innenwand 321 vorhanden. Die Innenwand 321 des Bodenteils 32 bildet den inneren Umriss des Waschbeckens 11, und die Innenwand 311 des Deckenteils 31 trägt die Durchlassöffnungen für den Luftaustritt und die Wasser- und Seifenzuführungen 21, 23. Die Innenwand 161 der Rückwand 16 weist eine Abluftöffnung 17 auf.

Alle Innenwände 131, 141, 151, 161, 311 und 321 zusammen umschliessen eine Nasszelle 40 mit einer Oeffnung 41 in der Vorderwand 13, die ein bequemes Hineinreichen mit den beiden Händen 50 gestattet.

Neben den oben erwähnten Zuführungen 21, 23 für Wasser und Seife kann noch ein weiterer Behälter für ein Hautpflegemittel mit einer weiteren Zuführung in die Nasszelle 40 vorgesehen sein. Zwecks besserer Uebersicht wurde dies nicht eingezeichnet, weil vorgesehen werden kann, dass diese zusätzliche Einrichtung gleich ausgebildet sein könnte wie die Seifenspendeeinrichtung mit dem Vorratsbehälter 24, der Dosierpumpe 29, Zuführung 23 und Mündung 30.

Die Wasserleitungsmündung kann beispielsweise als Brause ausgebildet sein. Die Speisung der Wasserzuführung erfolgt aus einem Warmwasseraufbereiter 25, der als Durchlauferhitzer oder als Speicher ausgebildet sein kann. Das Wasser wird mittels eines Absperrventils zugeführt und abgesperrt.

Wie durch Pfeile in Fig. 1 angedeutet, sind die seitlichen Innenwände 141 und 151 sowie die vordere Innenwand 131 derart geformt, dass der Luftstrom aus der Luftaustrittsöffnung 18 vom Ventilator 20 her nicht durch die Oeffnung 41 in den Umgebungsraum austreten kann. Somit können im Zwischenraum zwischen der oberen Innenwand 311 und der oberen Aussenwand 310 im Gebiet der Luftströmung zwischen der Abluftöffnung 17 und der Ansaugöffnung 33 des Ventilators 20 Mittel zur Desinfektion und/oder zur Luftreinigung vorgesehen werden. Diese Mittel sind an sich bekannt, wie Staubfilter, Aktivkohlefilter allein oder in Verbindung mit einer Lampe für ultraviolettes Licht.

Es kann eine Steueranordnung vorgesehen sein, um die Waschvorgänge Benetzen, Waschen, Spülen und Trocknen zeitlich zu steuern. Als Auslösung lässt sich eine Lichtschranke zwischen den Vorderkanten der Seitenwände denken. Diese Lichtschranke müsste das Absperrventil 26 öffnen, um eine erste Menge Wasser aus dem Warmwasseraufbereiter 25 über die Wasserleitungsmündung abzugeben. Als nächstes müsste Seife aus dem Behälter 24 mittels der Dosierpumpe 29 in die Nasszelle 40 gebracht werden. Nach Ablauf einer Pausenzeit, die zum Reiben der Hände benützt werden sollte, um diese zu reinigen wird aus dem Warmwasseraufbereiter 25 eine weitere Menge Wasser gefördert, die zum sauberen Abspülen der schmutzigen Seifenreste genügen sollte. Schliesslich wird der Waschvorgang durch das Trocknen mittels des Warmluftrockners 12 beendet. Vor, während oder kurz nach dem Trockenvorgang wäre es denkbar, dass noch ein Hautpflegemittel gespendet würde.

Eine solche Anordnung behebt alle einleitend genannten Vorwürfe bezüglich Reinlichkeit und Hygiene. Ein Benützer braucht keine Hahnen, Seifenspender oder dgl. zu berühren. Die Luft aus dem Warmlufthandtrockner wird gereinigt und entkeimt bevor sie entweder im Kreislauf wieder zugeführt oder nach aussen abgeführt wird. Damit, dass die Warmluft praktisch alle Wände der Nasszelle überstreicht, werden diese Wände ebenfalls getrocknet, so dass sich keine Bakterienstämme in günstiger feuchter Umwelt vermehren können.

Das Programm für den Ablauf des Waschvorgangs könnte noch einen weiteren Schritt nach Wiederherstellung der Lichtschranke beinhalten, indem noch zusätzlich ein Desinfektionsmittel an die Wände der Nasszelle 40 versprüht Würde. Ausserdem könnte noch vorgesehen werden, dass mehrere, unterschiedlich lange dauernde Waschprogramme, mit mehr oder weniger Seifenabgabe programmiert würden, um auch eine genügende Reinigung bei stark verschmutzten Händen zu erlauben. Damit wirklich nichts mit schmutzigen Händen zu berühren wäre, könnte eine Umschaltung mit Beinen oder Füssen bewirkt werden.

Ein weiterer Vorteil der erfindungsgemässen Handwaschvorrichtung kann noch darin gefunden werden, dass die geringst mögliche Wassermenge vorprogrammierbar ist, so, dass bei Waschanlagen mit beschränktem Wasservorrat, wie Eisenbahnwagen, Flugzeuge oder in trockenen Gebieten der Erde nicht aus Versehen der ganze Vorrat ausfliessen kann. Aber auch sonst ergibt sicht ein zusätzlicher umweltschützerischer Aspekt, indem Wärmeenergie für die Aufbereitung des Warmwassers eingespart und Abwasserkläranlagen usw. geringst mögliche Mengen Schmutzwasser zugeführt wird, indem die Wasserzuführung nicht unkontrolliert während längerer Zeit offen gelassen werden kann.

## Patentansprüche

1. Handwaschvorrichtung mit in einem gemeinsamen Gehäuse (10) untergebrachtem Handwaschbecken (11), Warmlufthandtrockner (12) und Wasseraufbereitungsanlage (25), ferner mit oberhalb des Handwaschbeckens angeordneter Luftaustrittsöffnung (18) des Warmlufthandtrockners und Wasserleitungsmündung (22), und bei der das Handwaschbecken als Nasszelle (40) mit einer Oeffnung (41) zum Hineinreichen mit den Händen ausgebildet ist und einen Ablauf (27) für das Schmutzwasser aufweist, dadurch gekennzeichnet, dass zusätzlich zur Luftaustrittsöffnung (18) und Wasserleitungsmündung (22) sämtliche Abgabestellen (30) für Reinigungs-, Pflege- und Desinfektionsmittel innerhalb des Gehäuses (10) in die Nasszelle (40) münden, und dass sich eine Abluftöffnung (17) für die Luft aus dem Warmlufthandtrockner (12) in der von der Oeffnung (41) zum Hineinreichen entfernt angeordneten Rückwand (161) der Nasszelle befindet.

2. Handwaschvorrichtung nach Anspruch 1, dadurch gekennzeichnet, dass wenigstens die beiden Seitenwände (141, 151) und die Vorderwand (131) der Nasszelle (40) für eine prallarme Umlenkung des aus der Luftaustrittsöffnung (18) abgegebenen Luftstrahls zur Abluftöffnung (17) hin ausgebildet sind.

3. Handwaschvorrichtung nach Anspruch 2, dadurch gekennzeichnet, dass im Strömungsweg der Luft zwischen der Abluftöffnung (17) und der Luftansaugöffnung (33) des Warmlufthandtrockners (12) Mittel zur Desinfektion und/oder Luftreinigung vorhanden sind.

4. Handwaschvorrichtung nach Anspruch 1, gekennzeichnet durch eine Steueranordnung zur sequentiellen Steuerung wenigstens der Waschvorgänge Anfeuchten, Waschen, Spülen und Trocknen.

5. Handwaschvorrichtung nach Anspruch 4, gekennzeichnet durch Mittel zur Veranlassung des Starts der Steueranordnung, wenn ein Benützer mit den Händen die Oeffnung (41) durchquert.

## Claims

1. Hand washing equipment with a wash-hand-basin (11), hot air hand dryer (12) and water processing unit (25) installed in a common housing (10), and also with a air outlet opening (1^{g}) for the hot air hand dryer and a tap (22) arranged above the wash-hand-basin, and in which the wash-hand-basin is designed as a wet unit (40) with an opening (41) through which the hands can be inserted and has a waste water outflow (27), characterised in that in addition to the air outlet opening (18) and tap (22), all the discharge points (30) for cleansing, hand care and disinfecting agents terminate in the wet unit (40) within the housing (10), and that a waste air opening (17) for the air from the hot air hand dryer (12) is located in the rear wall (161) arranged distant from the hand insertion opening (41).

2. Hand washing equipment according to Claim 1, characterised in that at least the two side walls (141, 151) and the front wall (131) of the wet unit (40) are designed so as to effect a slight deflection of the air jet exiting from the air outlet opening (18) towards the waste air opening (17).

3. Hand washing equipment according to Claim 2, characterised in that means for disinfecting and/or purifying the air are provided in the air flow path between the waste air opening (17) and the air suction opening (33) of the hot air hand dryer (12).

4. Hand washing equipment according to Claim 1, characterised by a control arrangement for the sequential control of at least the procedures of wetting, washing, rinsing and drying.

5. Hand washing equipment according to Claim 4, characterised by means for effecting the operation of the control arrangement when a user inserts his hands through the opening (41).

## Revendications

1. Dispositif pour le lavage des mains comportant, dans un bâti... commun (10), un lavabo (11), un séchoir (12) à air chaud pour les mains et un chauffeeau (10), ainsi qu'une ouverture (10) de sortie d'air chaud du séchoir et un orifice (22) d'alimentation en eau disposés au-dessus du lavabo, le lavabo constituant une cellule d'eau (40) comportant une ouverture (41) pour le passage des mains et comportant une évacuation (27) de l'eau sale, caractérisé en ce qu'en plus de l'ouverture de sortie d'air (18) et de l'orifice d'alimentation en eau (22), tous les systèmes de distribution (30) pour les produits de nettoyage, de soins de la peau et de désinfection débouchent à l'intérieur du bâti (10) dans la cellule d'eau (40) et en ce qu'une ouverture d'évacuation d'air (17) pour l'air sortant du séchoir à air chaud (12) se trouve dans la paroi postérieure (161) éloignée de l'ouverture (41) de passage des mains.

2. Dispositif pour le lavage des mains suivant la Revendication 1, caractérisé en ce qu'au moins les deux parois latérales (141, 151) et la paroi antérieure (131) de la cellule d'eau (40) sont réalisées de manière à dévier sans heurt le jet d'air sortant de l'ouverture (18) de sortie d'air vers l'ouverture (17) d'évacuation d'air.

3. Dispositif pour le lavage des mains suivant la Revendication 2, caractérisé en ce que des moyens de désinfection et/ou d'épuration de l'air sont prévus sur le parcours de l'air entre l'ouverture d'évacuation d'air (17) et l'ouverture d'aspiration d'air (33) du séchoir à air chaud (12) pour les mains.

4. Dispositif pour le lavage des mains suivant la Revendication 1, caractérisé par un agencement de commande séquentielle commandant au moins les opérations de lavage suivantes : mouillage, lavage, rinçage et séchage.

5. Dispositif pour le lavage des mains suivant la Revendication 4, caractérisé par des moyens entraînant le démarrage de l'agencement de commande, quand un utilisateur passe les mains dans l'ouverture (41).
